# EUROPÄISCHE PATENTSCHRIFT

(11) **EP 0 761 878 B1**
(45) Veröffentlichungstag und Bekanntmachung des Hinweises auf die Patenterteilung: **16.01.2002**
(21) Anmeldenummer: 96113068.9
(22) Anmeldetag: 14.08.1996
(51) Int. Cl.: D21H 25/10, D21H 23/36, D21H 23/56, D21H 25/08

(54) **Vorrichtung zum Auftragen eines flüssigen oder pastösen Mediums auf eine laufende Materialbahn, insbesondere aus Papier oder Karton**
Device for applying fluid or pasty material onto a moving web, in particular paper or board
Dispositif d'application de matériau fluide ou pâteux sur une bande en mouvement, en particulier de papier ou carton

(30) Priorität: 01.09.1995 DE 19532388
(43) Veröffentlichungstag der Anmeldung: 12.03.1997
(73) Patentinhaber: Voith Paper Patent GmbH, 89522 Heidenheim (DE)
(72) Erfinder: Madrzak, Zygmunt, 89522 Heidenheim (DE); Méndez, Benjamin, 89522 Heidenheim (DE)

(56) Entgegenhaltungen:
- EP-A- 0 319 503
- WO-A-87/00091
- WO-A-91/12373
- WO-A-95/00256
- DE-A- 4 402 226
- DE-U- 8 400 325

## Beschreibung

Die Erfindung betrifft eine Vorrichtung zum Auftragen eines flüssigen oder pastösen Mediums auf eine laufende Materialbahn, insbesondere aus Papier oder Karton.

Mit Vorrichtungen der eingangs genannten Art wird ein flüssiges oder pastöses Medium in Form von Farbe, Imprägnierflüssigkeit, Stärke oder dergleichen auf die laufende Materialbahn aufgebracht. Die Materialbahn kann dabei aus Papier oder Karton oder auch aus einem Textilwerkstoff bestehen. Der Auftrag des flüssigen oder pastösen Mediums auf die laufende Materialbahn kann entweder direkt oder indirekt erfolgen. Beim direkten Auftrag wird die Materialbahn auf der Mantelfläche der Walze anliegend am Auftragswerk vorbeigeführt und im Bereich der Auftragskammer das flüssige oder pastöse Medium über die Auftragsrakel direkt auf die Materialbahn in Form eines Streichfilmes aufgebracht. Die Walze dient somit als Gegenwalze zum Auftragswerk. Beim indirekten Auftrag dagegen wird das flüssige oder pastöse Medium zunächst auf die Oberfläche der Walze aufgetragen und nachfolgend von der berührend an der Walze vorbeigeführten Materialbahn übernommen.

Sowohl beim direkten als auch beim indirekten Auftrag ist es für eine optimale Qualität erforderlich, dass ein absolut gleichmäßiger Streichfilm auf der Materialbahn erzeugt wird. Die absolut gleichmäßige Ausbildung des Streichfilmes wird jedoch in der Praxis verhindert, wenn sich zwischen Auftragsrakel und Walzenoberfläche bzw. Materialbahnoberfläche, Materialbahnbestandteile, wie z.B. Fasern oder Fremdkörper bzw. Verunreinigungen ansammeln. In solchen Fällen entstehen sogenannte Rakelstreifen auf der Materialbahn, die zwangsläufig zu einer Qualitätsminderung führen.

Um die Walzenoberfläche bzw. die zu beschichtende Materialbahnoberfläche von derartigen Fasern, Fremdkörpern, Verunreinigungen und derartigen Partikeln zu reinigen, ist bereits vorgeschlagen worden, entgegen der Drehrichtung der Walze im Abstand zur Auftragsrakel eine sogenannte Reinigungsrakel vorzusehen. Mit der Reinigungsrakel sollen diese Partikel abgeschabt und Rakelstreifen beim Auftrag des flüssigen oder pastösen Mediums verhindert werden.

Aus der EP 0 319 503 ist eine gattungsgemäße Vorrichtung zum Auftragen eines flüssigen oder pastösen Mediums auf eine laufende Materialbahn, insbesondere aus Papier oder Karton, bekannt, mit mindestens einem Auftragswerk für das flüssige oder pastöse Medium, umfassend: eine dem Auftragswerk zugeordnete Walze zur Aufnahme des flüssigen oder pastösen Mediums bei indirektem Auftrag oder zum Führen der Materialbahn bei direktem Auftrag, eine Auftragsrakel, und eine entgegen der Drehrichtung der Walze im Abstand zur Auftragsrakel angeordnete und als vordere Auftragskammerwandung fungierende Rakel, die mit der Auftragsrakel eine Auftragskammer für das flüssige oder pastöse Medium begrenzt.Bei dieser bekannten Vorrichtung wird für die Rakel, welche die besagte vordere Auftragskammerwandung bildet, primär eine Rakelklinge eingesetzt. Diese Rakelklinge ist zudem in unmittelbarer Nähe ihrer wirksamen Fläche bzw. Kante mit Öffnungen oder Kanälen ausgestattet, über die flüssiges oder pastöses Medium aus der Auftragskammer ausströmt. Die Anordnung der Öffnungen oder Kanäle in der Rakelklinge ist dabei derart getroffen, dass der austretende flüssige oder pastöse Strom des Mediums auf die Walzen- bzw. Materialbahnoberfläche auftrifft und eventuelle an der Rakelklinge anhaftende Partikel abspült. Darüber hinaus wird beim Abspülen eine Vorbenetzung bewirkt, die die Qualität des anschließenden Auftrages verbessert.

Ferner ist bei dieser Vorrichtung in einem bezogen auf die Drehrichtung der Walze vor der Rakelklinge befindlichen Bereich eine Düse oder ein Kanal angeordnet, durch den ein Teilstrom des flüssigen oder pastösen Mediums oder eine andere Hilfsflüssigkeit vor die Rakelklinge transportiert wird. Auf diese Weise soll an der Rakelklinge ein Schmierungs- und Abdichtungseffekt erzielt und auch eventuelle an der Rakelklinge anhaftende Partikel abgespült oder abgewaschen werden.

Die Praxis zeigt, dass mit derartigen Vorrichtungen ein relativ guter Spül- und Vorbenetzungseffekt erzielt werden kann. Unter bestimmten Bedingungen sammeln sich jedoch vor der Rakelklinge noch Partikel an, die sich unter ungünstigen Umständen mit eingedicktem Restfilm und Lufteinschlüssen vermischen und sich in dieser Form an der Rakelklinge aufbauen können. Sowohl die Rakelklinge als auch die Walze unterliegen in solchen Fällen nicht nur einem ungleichmäßigen Verschleiß, sondern erzeugen auch erhebliche Streichfilmstörungen. Außerdem können die sich an der Rakelklinge aufbauenden und dann wieder abgespülten oder abgewaschenen Partikel zeitweise mit der Walze mitgenommen und unter den Auftragsrakelstab gezogen werden, was zu noch größeren Filmstörungen führt.

Zur Behebung dieser vorhergenannten Nachteile wurde eine ebenfalls in der EP 0 319 503 offenbarte gattungsgemäße Vorrichtung entwickelt, die anstelle einer Rakelklinge einen drehbaren Rakelstab verwendet. Dabei hat es sich herausgestellt, dass sich Fasern, Fremdkörperpartikel oder dergleichen an einem Rakelstab weniger stark ansetzen als an einer Rakelklinge. Und der durch den Rakelstab in Verbindung mit der besagten Hilfsflüssigkeit erzielte Schmierungs-, Abdichtungs-, Abspül- und Vorbenetzungseffekt ist dabei nicht schlechter als im Falle des Einsatzes einer Rakelklinge. Größere Ansammlungen von Fasern, Fremdkörperpartikeln oder dergleichen bauen sich an diesem Rakelstab nicht auf, da sie mit der Drehbewegung des Rakelstabs in überraschender Weise kontinuierlich abgeräumt werden.

Bei den vorhergenannten Vorrichtungen, die über Öffnungen oder Kanäle verfügen, über die das flüssige oder pastöse Medium im Wesentlichen entgegen der Drehrichtung der Walze aus der Auftragskammer austritt und dabei zumindest teilweise außerhalb der Auftragskammer auf den an die Rrakel anschließenden Oberflächenbereich der Walze bzw. der Materialbahn auftrifft und so einen Spül- und Vorbenetzungseffekt erzielt, hat es sich jedoch gezeigt, dass insbesondere bei höheren Drücken in der Auftragskammer ein starker Druckverlust auftritt, der durch eine erhöhte Leistung und demzufolge eine unerwünscht hohe Energieaufnahme der verwendeten Druckerzeugungseinrichtung wieder kompensiert werden muss. Zur Steigerung der Effektivität und Wirtschaftlichkeit der hier diskutierten Vorrichtungen ist es aber erforderlich, mit immer höheren Drücken und Umfangsgeschwindigkeiten der Walzen zu arbeiten.

Bei bestimmten Papiersorten, wie etwa minderwertigem Altpapier, tritt infolgedessen eine erhöhte Anzahl von unerwünschten Verunreinigungen oder Partikeln auf, z.B. Fasern, Füllstoffteilchen, Sandkörner oder dergleichen, die sich aus der Materialbahn lösen. Diese Verunreinigungen sollen jedoch gerade von der Auftragsrakel ferngehalten werden, um eine einwandfreie Qualität des aufgetragenen Striches zu gewährleisten.

Aus der WO 95 00 256 A ist eine gattungsfremde Auftragsvorrichtung bekannt, die nach dem sogenannten Transfer-Verfahren arbeitet, bei dem das Auftragsmedium zunächst in einer Art offenem Trog auf eine erste Walze und dann in einem mit einer zweiten Walze gebildeten Walzenspalt auf die zu beschichtende Materialbahn übertragen wird.
Die Vorrichtung weist ferner ein in einer zu seiner Längserstreckung im Wesentlichen parallel verlaufenden Richtung beweglich angeordnetes Rakelelement auf, welches dazu dient, das auf die Walze aufzubringende oder aufgebrachte Medium zu dosieren beziehungsweise das bereits auf die Walze oder die Materialbahn applizierte Medium zu egalisieren. Es ist also ein reines Egalisier- und Dosierelement. Die besagte Beweglichkeit des Rakelelementes dient dazu, einen ungleichmäßigen oder zu raschen Verschleiß des Rakelelementes zu vermeiden, um so stets eine korrekte Egalisierung und Dosierung des Auftragsmedium zu erzielen.

Ferner ist aus der DE 44 02 226 A eine gattungsfremde Auftragsvorrichtung bekannt, die ähnlich wie die zuvor genannte WO 95 00 256 A ebenfalls mit einem in einer zu seiner Längserstreckung im Wesentlichen parallel verlaufenden Richtung beweglich angeordneten Rakelelement ausgestattet ist, welches eine dünne und bandartige Gestalt aufweist. Dieses Rakelelement ist an seiner seitlichen Arbeitsfläche, welche einer bereits mit einem Auftragsmedium versehenen Materialbahnseite zugeordnet ist, konvex gewölbt und besitzt vorzugsweise Rillen, die eine kammartige Oberflächenstruktur bilden. Ebenso kann die gewölbte Arbeitsfläche aber völlig glatt sein. Dieses Rakelelement dient dazu, das aufgetragene Medium volumetrisch oder hydrodynamisch zu dosieren. Es ist also ein reines Egalisier- und Dosierelement. Die besagte Beweglichkeit des Rakelelementes dient dazu, beim Dosiervorgang eine im Betrieb verschlissene Stelle des Rakelblattes durch eine frische zu ersetzen und über einen langen Zeitraum eine gleichmäßige und entsprechend geringere Abnutzung des gesamten Rakelbandes zu erreichen. Dadurch hat das Rakelelement eine hohe Standzeit.

Aufgabe der vorliegenden Erfindung ist es, eine Vorrichtung der eingangs beschriebenen gattungsgemäßen Art derart weiterzubilden, dass die Reinigungswirkung insbesondere bei einer Erhöhung des Druckes in der Auftragskammer weiter verbessert und eine durch Verunreinigungen verursachte Streifenbildung auf der Materialbahn effektiv vermieden wird.

Diese Aufgabe wird von einer erfindungsgemäßen Vorrichtung zum Auftragen eines flüssigen oder pastösen Mediums auf eine laufende Materialbahn, insbesondere aus Papier oder Karton, mit den Merkmalen des Patentanspruchs 1 gelöst.

Die erfindungsgemäße Vorrichtung gestattet auf einfache und effektive Art und Weise die Realisierung einer im Vergleich zu konventionellen Vorrichtungen oder Verfahren erheblich verbesserten Reinigungswirkung und zwar insbesondere auch bei einer Erhöhung des Druckes in der Auftragskammer der Vorrichtung. Überdies entstehen aufgrund der besonderen Ausgestaltung der Reinigungsrakel der Vorrichtung bei der Umwälzung des flüssigen oder pastösen Mediums zur Selbstreinigung der Reinigungsrakel und zur Erzielung des oben genannten Abspül- und Vorbenetzungseffekts an einem sich entgegen der Drehrichtung der Auftragswalze an die Reinigungsrakel anschließenden Oberflächenbereichs der Auftragswalze nur vergleichsweise geringe Leistungsbeziehungsweise Energieverluste, was wiederum den Einsatz von hohen Drücken in der Auftragskammer und einen höheren Durchsatz des flüssigen oder pastösen Mediums begünstigt. Der Einsatz der erfindungsgemäßen Vorrichtung führt somit zu einem qualitativ hochwertigeren Endprodukt bei gleichzeitig gesteigerter Wirtschaftlichkeit.

Auch hat es sich als vorteilhaft herausgestellt, dass die erfindungsgemäße Vorrichtung des Weiteren wenigstens eine Bewegungseinrichtung zum Bewegen des Reinigungsrakelelements in der zu seiner Längserstreckung im Wesentlichen parallel verlaufenden Richtung umfasst. Auf diese Weise können Verunreinigungen im Wesentlichen kontinuierlich von der Walzenoberfläche bzw. der Materialbahn entfernt werden, und zwar unmittelbar vor dem Dosierelement, wie z.B. dem Rakelstab. Es versteht sich, dass die Bewegung des Reinigungsrakelelements von Hand, motorisch oder auch automatisiert vollzogen werden kann.

In diesem Zusammenhang hat es sich als besonders vorteilhaft erwiesen, die Bewegungseinrichtung zum kontinuierlichen, diskontinuierlichen, periodischen, oszillierenden und/oder schrittweisen Bewegen des Reinigungsrakelelements in der zu der Längserstreckung des Reinigungsrakelelements im Wesentlichen parallel verlaufenden Richtung auszubilden. Auch kann das Reinigungsrakelelement periodisch jeweils ein Stück weiter bewegt werden. Aufgrund dieser verschiedenen Bewegungsarten in der genannten Richtung kann der Reinigungseffekt des Reinigungsrakelelements erhöht und an verschiedene Beschaffenheiten der Materialbahn und des flüssigen oder pastösen Mediums angepasst werden.

Erfindungsgemäß ist auch vorgesehen, dass das Reinigungsrakelelement um seine Längsachse drehfest oder aber drehbar angeordnet ist. Bei einer drehfesten Anordnung des Reinigungsrakelelements ist die bewegliche Anordnung des Reinigungsrakelelements in einer zu seiner Längserstreckung im Wesentlichen parallel verlaufenden Richtung besonders einfach und effektiv und ohne aufwendige konstruktive Maßnahmen durchzuführen. In Abhängigkeit von der Bauweise der erfindungsgemäßen Vorrichtung und der verschiedenen Eigenschaften der Materialbahnen und des flüssigen oder pastösen Mediums hat jedoch auch ein Reinigungsrakelelement zu positiven Ergebnissen geführt, das um seine Längsachse drehbar angeordnet ist.

In einer bevorzugten Ausführungsform besitzt das Reinigungsrakelelement einen im Wesentlichen kreisförmigen Querschnitt. Diese Querschnittsform gestattet eine besonders wirtschaftliche Herstellung des erfindungsgemäßen Reinigungsrakelelements und eine konstruktiv einfache Anordnung des Reinigungsrakelelements in der Vorrichtung.

Vorteilhafterweise ist das Reinigungsrakelelement seilartig oder bandartig ausgebildet. Auf diese Weise besitzt das Reinigungsrakelelement sowohl flexible als auch zugfeste Eigenschaften, so dass es leicht gehandhabt, mit einer geeigneten Bewegungseinrichtung leicht kombiniert und raumsparend gelagert oder entsorgt werden kann.

In diesem Zusammenhang hat es sich auch als besonders günstig erwiesen, dass das seil- oder bandartige Reinigungsrakelelement einen geschlagenen oder geflochtenen Aufbau besitzt. Dadurch kann das Reinigungsrakelelement einfach und effektiv mittels aus der Seilerei bekannte Verfahren, wie etwa Zusammendrehen, Zwirbeln und Verseilen oder durch Verflechten hergestellt werden, und verschiedene für das Reinigungsrakelelement verwendete Materialien können durch diesen Aufbau und das zugehörige Herstellungsverfahren zu einem Reinigungsrakelelement mit bestimmten gewünschten Eigenschaften kombiniert werden. Ein bandartiges Reinigungsrakelelement kann auch durch mehrere nebeneinanderliegende seilartige Teile, die z.B. durch Zusammennähen zu einem Flachseil zusammengefügt werden, hergestellt werden.

Ein weiteres vorteilhaftes Ausgestaltungsmerkmal sieht vor, dass das Reinigungsrakelelement an mindestens einem seiner beiden stirnseitigen Enden eine sich in Längsrichtung des Reinigungsrakelelements erstreckende Verlängerung aufweist. Bei dieser Verlängerung kann es sich um einen Endbeschlag, der einen Anschluss des Reinigungsrakelelements an eine geeignete Bewegungseinrichtung zulässt, oder aber um eine Verlängerung des Reinigungsrakelelements selbst handeln. Das Reinigungsrakelelement ist durch die letztgenannte Maßnahme z.B. auf eine geeignete Vorrichtung aufwickelbar oder an der erfindungsgemäßen Vorrichtung staubar. Auch ist es möglich eventuellen Materialverschleiß des Reinigungsrakelelements durch diese Verlängerung zu ersetzen, indem z.B. das Reinigungsrakelelement durch die Bewegungseinrichtung weiter transportiert und ein neuer Reinigungsrakelelementabschnitt zur Verfügung gestellt wird.

Als besonders vorteilhaft hat es sich gezeigt, dass die sich in Längsrichtung erstreckenden freien Enden des Reinigungsrakelelements zu einer endlosen Schlaufe zusammengefügt sind. Auf diese Weise lässt sich das Reinigungsrakelelement besonders einfach und effektiv wie ein Endlosriemen oder dergleichen bewegen und eine kontinuierliche Entfernung von Verunreinigungen mit hoher Reinigungswirkung der Walzenoberfläche bzw. der Materialbahn erzielen. Auch die in Verbindung mit einem endlosen Reinigungsrakelelement verwendeten Bewegungseinrichtungen können sehr einfach und kostengünstig ausgebildet werden.

Ein weiteres erfindungsgemäßes Ausgestaltungsmerkmal sieht vor, dass die Vorrichtung wenigstens eine Spuleneinrichtung umfasst, auf die wenigstens ein Abschnitt des Reinigungsrakelelements aufwickelbar ist. Wie bereits im Zusammenhang mit der Verlängerung des Reinigungsrakelelements erörtert, bietet sich eine solche Spuleneinrichtung insbesondere bei einem Reinigungsrakelelement an, das über zwei freie Enden verfügt und somit leicht auf die Spuleneinrichtung aufgewickelt oder von einer angetriebenen Spuleneinrichtung aus gewünschter Weise bewegt werden kann.

In Verbindung mit einer solchen Spuleneinrichtung und einem einfachen oder als endlose Schlaufe ausgebildeten Reinigungsrakelelement hat es sich als nützlich erwiesen, dass die Vorrichtung des Weiteren wenigstens eine Umlenkeinrichtung für das Reinigungsrakelelement umfasst. Somit kann die Anordnung und Führung sowie der Antrieb des Reinigungsrakelelements, falls es sich bei der Umlenkeinrichtung z.B. um eine angetriebene Umlenkeinrichtung handelt, leicht realisiert werden.

Vorzugsweise ist das Reinigungsrakelelement zumindest teilweise aus einem elastischen Material mit einem Elastizitätsmodul von ≤ 40000 N/mm² hergestellt. Ferner ist im Sinne der Erfindung vorgesehen, dass das elastische Material ein schwammartiges Material ist. Derartige Materialien sind besonders weich und flexibel und führen daher zu keiner Beeinträchtigung der verwendeten Materialbahn. Überdies lassen sich diese Materialien leicht zusammendrücken und verfügen über eine große innere Oberfläche, die sowohl eine besonders gute Aufnahme von Fasern, Füllstoffteilchen, Sandkörnern oder anderen Partikeln ermöglicht als auch eine ebenso effektive Auswaschung dieser Verunreinigungen gestattet. Das erfindungsgemäße Reinigungsrakelelement eignet sich daher auch hervorragend für problematische Materialbahnen, wie etwa Altpapier.

Zur Gewährleistung einer ausreichenden Stabilität und Zugfestigkeit des Reinigungsrakelelements ist es vorteilhaft, dass das elastische Material mit einem im Wesentlichen unelastischen Trägermaterial verbunden ist. Dieses Trägermaterial gewährleistet eine sichere Übertragung der von der Bewegungseinrichtung zum Bewegen des Reinigungsrakelelements an dieses angelegten Kräfte und verhindert einen übermäßigen Verschleiß des elastischen Materials. Die Verbindung des elastischen Materials mit dem unelastischen Trägermaterial, bzw. umgekehrt, kann durch Verdrehen, Verseilen oder Verflechten der beiden Materialien oder auf jede andere geeignete Weise, etwa durch Verkleben oder die Herstellung eines verbundartigen Endproduktes erfolgen.

Ein besonders vorteilhaftes Ausgestaltungsmerkmal der Erfindung sieht vor, dass das Rakelbett der Reinigungsrakel über seine Länge in mehrere durch wenigstens einen Zwischenraum voneinander beabstandete Sektionen unterteilt ist, wobei der wenigstens eine Zwischenraum eine Überströmöffnung für das flüssige oder pastöse Medium bildet. Die Sektionen des Rakelbetts müssen dabei nicht zwingendermaßen eine einheitliche Länge besitzen. Auch können die als Überströmöffnungen dienenden Zwischenräume verschiedene Größen aufweisen. Aufgrund der Überströmung des flüssigen oder pastösen Mediums wird das mit Verunreinigungen belastete Reinigungsrakelelement ausgewaschen. Besonders eventuell an dem Reinigungsrakelelement anhaftende lange Fasern oder grobe Verunreinigungspartikel werden beim Hindurchbewegen des Reinigungsrakelelements durch das Rakelbett an den Zwischenräumen des Rakelbettes abgestreift und von dem durch die Zwischenräume des Rakelbetts hindurchtretenden flüssigen oder pastösen Medium fort gespült. Auf diese Weise können ausgezeichnete Reinigungsergebnisse erzielt werden. Da die von den Zwischenräumen der einzelnen Sektionen des Rakelbettes gebildeten Überströmöffnungen in unmittelbarer Nähe der Materialbahn bzw. der Auftragswalze liegen, kann die für Reinigungszwecke verwendete Menge des flüssigen oder pastösen Mediums drastisch reduziert und dadurch auch die zur Umwälzung des Mediums erforderlichen Fördermittel verkleinert und eine erhebliche Energieeinsparung erzielt werden. Ebenso lässt sich mit dieser Ausgestaltung des Rakelbettes ein allgemeiner Abspül- und Vorbenetzungseffekt der Materialbahn realisieren.

Als weitere positive Ausgestaltung ist vorgesehen, dass das Rakelbett des Rakelelements mindestens eine Flüssigkeitskammer besitzt, in die das Reinigungsrakelelement zumindest teilweise hineinragt. Um einen Druck in der Flüssigkeitskammer aufzubauen ist erfindungsgemäß des Weiteren wenigstens eine mit der Flüssigkeitskammer korrespondierende Druckerzeugungseinrichtung, wie etwa eine Druckpumpe oder dergleichen, vorgesehen. Bei einer Druckbeaufschlagung der Flüssigkeitskammer wird somit das Reinigungsrakelelement stets an die Auftragswalze bzw. die Materialbahn gedrückt, was insbesondere bei einer Abnutzung des Reinigungsrakelelements den Vorteil hat, dass keine Passungenauigkeiten zur Auftragswalze bzw. zur Materialbahn und damit Beeinträchtigungen der Reinigungsqualität entstehen.

Die erfindungsgemäße Vorrichtung umfasst des Weiteren vorzugsweise wenigstens eine Reinigungseinrichtung für das Reinigungsrakelelement. Bei dieser Reinigungseinrichtung kann es sich um einen mit einem Reinigungsmittel gefüllten Behälter, eine Sprüheinrichtung, die ein Reinigungsmittel auf das Reinigungsrakelelement versprüht, oder dergleichen handeln. Zusätzlich zu dem aus der vorhergehend geschilderten speziellen Ausbildung des Rakelbettes mit seinen mehreren Sektionen resultierenden Selbstreinigungseffekt des Reinigungsrakelelements kann somit eine weitere Steigerung der Reinigungswirkung des Reinigungsrakelelements und damit eine hochwertige Materialbahnoberfläche erzielt werden.

Ein weiteres Ausgestaltungsmerkmal der Erfindung sieht vor, dass die Reinigungsrakel als Überlaufwehr ausgebildet ist, das einen Spalt zur Auftragswalze bildet, so dass das flüssige oder pastöse Medium zwischen der Reinigungsrakel und der Walze hindurchtreten kann. Die Größe dieses Spaltes, d.h. der Abstand der zur Walze weisenden Seite des Reinigungsrakelelements zur Oberfläche der Walze ist dabei im Sinne der Erfindung in einem Bereich von 0 bis 1 mm einstellbar; diese Maßangabe bezieht sich auf übliche Dimensionen gattungsgemäßer Vorrichtungen, sie kann je nach Anwendungsfall selbstverständlich variieren. Dieses Merkmal gestatten auf vorteilhaft Weise sowohl eine effektive Reinigungswirkung durch das Reinigungsrakelelement als auch gleichzeitig eine Überlaufregelung des flüssigen oder pastösen Mediums.

Schließlich ist als weiteres Ausgestaltungsmerkmal vorgesehen, dass das von einer elastischen Halterung getragene Rakelbett der Reinigungsrakel für das flüssige oder pastöse Medium undurchlässig ausgebildet ist. Zusammen mit der erfindungsgemäßen Ausgestaltung des Rakelbettes mit seinen voneinander beabstandeten Sektionen wird somit ein ungewünschter Druckverlust in der Auftragskammer vermieden und eine Reduzierung der zu Reinigungszwecken umgewälzten Menge des flüssigen oder pastösen Mediums sowie eine Verkleinerung der dafür erforderlichen Umwälzeinrichtungen unterstützt.

Ausführungsbeispiele der Erfindung mit weiteren Ausgestaltungen und Vorteilen sind nachfolgend unter Bezugnahme auf die beigefügten Zeichnungen näher beschrieben und erläutert. Es zeigt:
- Fig. 1: eine schematische Schnittansicht eines ersten Ausführungsbeispiels der Erfindung anhand eines sogenannten "STDA-Auftragswerkes",
- Fig. 2: eine schematische Frontalansicht der erfindungsgemäßen Vorrichtung im Bereich der Reinigungsrakel, mit Blickrichtung gemäß Pfeil II in Fig. 1,
- Fig.3: eine schematische Schnittansicht entlang der Linie X-X in Fig. 2,
- Fig. 4: eine schematische Frontalansicht wie Fig. 2, jedoch mit weiteren Einzelheiten,
- Fig. 5: eine schematische Frontalansicht einer zweiten Ausführungsform der erfindungsgemäßen Vorrichtung im Bereich der Reinigungsrakel mit weiteren Einzelheiten, bei einer Blickrichtung gemäß Pfeil II in Fig. 1, und
- Fig. 6: eine vergrößerte Darstellung des Bereiches X in Fig. 1.

Bei dem in Fig. 1 dargestellten Ausführungsbeispiel, bei dem es sich um eine Vorrichtung zum indirekten Auftragen von flüssigem oder pastösem Medium handelt, ist das Auftragswerk 1 etwa in der Acht-Uhr-Stellung einer Auftragswalze 2 angeordnet, die sich in Richtung des Pfeiles P dreht.

Auf der Auftragswalze 2 läuft in üblicher Weise eine Materialbahn, wie etwa eine Papierbahn, die in den Zeichnungen der besseren Übersicht halber jedoch nicht dargestellt ist.

Das Auftragswerk 1 besitzt einen Farbverteilkanal 3, über den von der Seite her über ein nicht dargestelltes Farbverteilrohr flüssiges oder pastöses Medium M zugeführt wird.

Das flüssige oder pastöse Medium M gelangt aus dem Farbverteilkanal 3 über eine Düse 4 in eine Auftragskammer 5, die im Wesentlichen von einer Auftragsrakel 6 und einer Reinigungsrakel 7 begrenzt ist.

Die Auftragsrakel 6 ist herkömmlicher Bauart und besitzt einen Rakelstab 8, der in einem Rakelbett 9 gelagert ist, welches in herkömmlicher Weise an einer Leiste 10 befestigt und über eine bekannte Verstelleinrichtung 11 in seiner Stellung gegenüber der Auftragswalze 2 einstellbar ist.

Die beschriebenen Elemente sind bekannt und bedürfen daher keiner weiteren Beschreibung.

Die entgegen der Drehrichtung P der Auftragswalze 2 im Abstand gegenüber der Auftragsrakel 6 angeordnete Reinigungsrakel 7 umfasst erfindungsgemäß ein Reinigungsrakelelement 12, das in einem Rakelbett 13 gelagert ist. Das Rakelbett 13 wiederum ist am oberen freien Ende eines elastischen Haltesteges 14 befestigt. Rakelbett 13 und Haltesteges 14 bilden zusammen die Halterung der Reinigungsrakel 7. Das andere freie Ende des Haltesteges 14 ist an einer Düsenklappe 15 festgelegt, die in bekannter Weise für Reinigungszwecke zum Walzenmittelpunkt hin klappbar und zur Einstellung der Düse 4 justierbar angeordnet ist.

Der Haltesteg 14 der Reinigungsrakel 7 ist vollkommen geschlossen ausgebildet, so dass das flüssiges oder pastöses Medium M aus der Auftragskammer 5 nicht durch den Haltesteg 14 hindurchtreten kann. Auf diese Weise wird sichergestellt, dass an dieser relativ weit von der Berührungsfläche der Reinigungsrakel 7 mit der Auftragswalze 2 entfernten und für eine Selbstreinigungswirkung der Reinigungsrakel 7 durch Spülen mittels des flüssigen oder pastösen Mediums M nicht optimalen Stelle keine Druckverluste entstehen.

Das Auftragswerk besitzt ferner an der dem Farbverteilrohr 3 gegenüberliegenden Seite der Düsenklappe 15 eine Rücklaufrinne 16, die auf ihrer Oberseite in bekannter Weise einen sogenannten Luftgrenzschichtschaber 17 trägt, der mit seiner Kante 18 dicht an die Oberfläche der Auftragswalze 2 heranreicht. Der Ausgang 16a der Rücklaufrinne 16 steht mit einer Druckerzeugungseinrichtung, das heißt einer Drucksteigerungspumpe 16b, in Verbindung, in die auch eine Zuführleitung 20 für frisches flüssiges oder pastöses Medium M mündet. Der Ausgang 16c der Drucksteigerungspumpe 16b wiederum ist mit dem Farbverteilrohr 3 verbunden.

Das durch das Rakelelement 12 der Reinigungsrakel 7 von der Oberfläche der Auftragswalze 2 abgestreifte flüssige oder pastöse Medium M wird also zusammen mit dem über die Zuführleitung 20 zugeführten frischen flüssigen oder pastösen Medium kreislaufartig aufbereitet und wiederverwendet.

Fig. 2 zeigt in einer Blickrichtung gemäß Pfeil II in Fig. 1 eine schematische Frontalansicht der erfindungsgemäßen Vorrichtung im Bereich der Reinigungsrakel 7.

Wie durch den Doppelpfeil in der Fig. 2 angedeutet, ist das seilartig oder bandartig ausgebildete Reinigungsrakelelement 12 in einer im Wesentlichen parallel zu seiner Längserstreckung D verlaufenden Richtung beweglich im Rakelbett 13 angeordnet. Des Weiteren ist das Reinigungsrakelelement 12 um seine Längsachse drehfest positioniert; eine Rotation des Reinigungsrakelelements 12, wie bei konventionellen Rakeln bekannt, ist hier also nicht möglich. Eine drehbare Anordnung des Reinigungsrakelelements 12 um seine Längsachse ist jedoch erfindungsgemäß für bestimmte Anwendungsfälle vorgesehen. Die beiden freien Enden des Reinigungsrakelelements 12 sind mit Endbeschlägen 21 ausgestattet, die zum Anschluss an eine in der Fig. 2 nicht dargestellte Bewegungseinrichtung dienen, die das Reinigungsrakelelements 12 in der oben genannten Richtung oszillierend bewegt.

Wie in der Fig. 2 des Weiteren gut zu erkennen, ist das Rakelbett 13 der Reinigungsrakel 7 über seine gesamte Länge in mehrere durch wenigstens einen Zwischenraum 22 voneinander beabstandete Sektionen 13.1 bis 13.n unterteilt. Die Länge der einzelnen Sektionen 13.1 bis 13.n beträgt im vorliegenden Fall etwa 10 und 50 mm, um eine möglichst große Anzahl von Zwischenräumen 22 zu erzielen. Die Sektionen des Rakelbetts 13 müssen nicht zwingendermaßen eine einheitliche Länge besitzen. Das Rakelbett 13 kann je nach Bedarf auch Sektionen mit unterschiedlichen Längen aufweisen. Die Zwischenräume 22 des Rakelbetts 13, das heißt in diesem Fall genauer : die Zwischenräume 22, das Reinigungsrakelelement 12 und die Oberseite des Haltestegs 14 bilden zusammen Öffnungen 19, durch die das flüssige oder pastöse Medium von der Auftragskammer 5 zur Rücklaufrinne 16 überströmen und dabei das mit Verunreinigungen belastete Reinigungsrakelelement 12 auswaschen kann. Ein Teil des über die Öffnungen 19 ausfließenden flüssigen oder pastösen Mediums trifft zudem auf den sich außerhalb der Auftragskammer 5 an die Reinigungsrakel 7 anschließenden Oberflächenbereich 23 der Auftragswalze 2 und realisiert so den bekannten Abspül- und Vorbenetzungseffekt.

Der Strömungsquerschnitt eines einzelnen Zwischenraums 22 zwischen zwei benachbarten Sektionen des Rakelbetts 13 beträgt etwa 10 bis 50 mm². Die genannten Werte können jedoch in Abhängigkeit vom jeweils gegebenen Anwendungsfall variieren. Diese Dimensionen stellen sicher, dass einerseits die Strömung des flüssigen oder pastösen Mediums durch die Zwischenräume 22 zum Zweck der Reinigung des Reinigungsrakelelements 12 und zur Vorbenetzung der Auftragswalze 2 zwar intensiv genug ist, andererseits aber der auftretende Druckverlust sowie die Strömungsmenge hinreichend begrenzt sind, um die gesamte Flüssigkeitsmenge im Umwälzkreislauf und damit die erforderliche Energieaufnahme der Umwälz- bzw. Drucksteigerungspumpe 16b niedrig zu halten. Ein unnötiger Druckverlust wird auch dadurch vermieden, dass die Überströmung infolge der erfindungsgemäßen Ausgestaltung der Reinigungsrakel 7 erst am Ausgang der Auftragskammer 5 und an einem für die Reinigung, Abspülung und Vorbenetzung günstigen Bereich erfolgt. Die für diese letztgenannten Zwecke benötigten Mengen des flüssigen oder pastösen Mediums sind demzufolge vergleichsweise niedrig. Der Durchsatz der Drucksteigerungspumpe 16b bzw. der Druck in der Auftragskammer 5 kann daher bei gleicher Pumpenleistung erhöht werden.

Des Weiteren ist in Zusammenhang mit der Ausführungsform nach Fig. 2 hervorzuheben, dass insbesondere die Kombination der entsprechenden erfindungsgemäßen Bewegung der Reinigungsrakel mit der Vorrichtung nach Fig. 2 zu sehr vorteilhaften Reinigungsergebnissen führt, da zum Beispiel an dem Reinigungsrakelelement 12 anhaftende lange Fasern oder grobe Verunreinigungspartikel beim Hindurchbewegen des Reinigungsrakelelements 12 durch das Rakelbett 13 an den Zwischenräumen 22 des Rakelbetts 13 abgestreift und von dem durch die Zwischenräume 22 bzw. die Öffnungen 19 des Rakelbetts 13 hindurchtretenden flüssigen oder pastösen Medium fortgespült werden.

Fig. 3 zeigt eine schematische Schnittdarstellung des Rakelelements 12 entlang der Linie III-III in Fig. 2, wobei besonders gut der seilartige, geschlagene Aufbau des Reinigungsrakelelements 12 erkennbar ist. Das Reinigungsrakelelement 12 ist im Wesentlichen aus einem schwammartigen, elastischen Material 12.1 mit einem Elastizitätsmodul von kleiner gleich 40000 N/mm² hergestellt. Dieses Material 12.1 lässt sich leicht zusammendrücken und verfügt über eine hohe innere Oberfläche, die sowohl eine besonders gute Aufnahme von Fasern, Füllstoffteilchen, Sandkörner oder anderen Partikeln als auch eine ebenso effektive Auswaschung dieser Verunreinigungen gewährleistet. Das erfindungsgemäße Reinigungsrakelelement 12 eignet sich daher auch hervorragend für problematische Materialbahnen, wie etwa Altpapier. Zur Gewährleistung einer ausreichenden Stabilität und Zugfestigkeit des Reinigungsrakelelements 12, die für die Durchführung der erfindungsgemäßen Bewegung des Rakelelements erforderlich ist, ist das schwammartige, elastische Material 12.1 vorzugsweise auf geeignete Weise mit einem im Wesentlichen unelastischen Trägermaterial 12.2 verbunden. Die Verbindung kann durch Verdrehen, Verseilen oder Verflechten der beiden Materialien 12.1, 12.2 oder auf andere Weise, etwa durch Verkleben oder die Herstellung eines verbundartigen Materials aus 12.1 und 12.2, erfolgen. Das Trägermaterial 12.2 bildet im vorliegenden Fall auch die Seele des seilartigen Reinigungsrakelelements 12.

Der Fig. 3 ist des Weiteren zu entnehmen, dass das Reinigungsrakelelement 12 über einen im Wesentlichen kreisförmigen Querschnitt verfügt. Der Querschnitt kann jedoch unter Umständen auch leicht oval oder polygonal ausgebildet sein, um eine Rotation oder Torsion des Reinigungsrakelelements 12 infolge der Krafteinwirkung des flüssigen oder pastösen Mediums oder der Auftragswalze 2 zu vermeiden.

Fig. 4 zeigt in der Blickrichtung gemäß Pfeil II in Fig. 1 eine schematische Frontalansicht der erfindungsgemäßen Vorrichtung im Bereich der Reinigungsrakel 7 mit weiteren Einzelheiten. Der Grundaufbau der Reinigungsrakel 7 entspricht im Wesentlichen dem Aufbau, wie er in Zusammenhang mit den Fig. 2 und 3 beschrieben wurde. Ergänzend dazu sind jedoch die stirnseitigen freien Ende des seilartigen Reinigungsrakelelements 12 mit sich in Längsrichtung des Reinigungsrakelelements erstreckenden Verlängerungen 12.3 versehen, deren Endabschnitte auf zwei jeweils seitlich des Rakelbetts 13 angeordnete, angetriebene Spuleneinrichtungen 24 aufgewickelt sind. Die angetriebenen Spuleneinrichtungen 24 fungieren als Bewegungseinrichtungen zum Bewegen des Reinigungsrakelelements 12. Die Beweglichkeit der Spuleneinrichtungen 24 ist in der Zeichnung durch Doppelpfeile angedeutet. Mit dieser Variante wird vorzugsweise eine oszillierende Bewegung oder ein schrittweises Weiterbewegen des Reinigungsrakelelements 12 in einer im Wesentlichen parallel zu dessen Längserstreckung D verlaufenden Richtung realisiert.

Analog zu der Darstellung in Fig. 4 zeigt Fig. 5 eine schematische Frontalansicht einer zweiten Ausführungsform der erfindungsgemäßen Vorrichtung im Bereich der Reinigungsrakel 7 mit weiteren Einzelheiten. Der Grundaufbau der Reinigungsrakel 7 entspricht wiederum im Wesentlichen dem gemäß Fig. 2 und 3. Die Besonderheit dieser Variante besteht darin, dass die freien Enden des Reinigungsrakelelements 12 zu einer endlosen Schlaufe zusammengefügt sind und diese Endlosschlaufe über mehrere Umlenk- beziehungsweise Stützrollen 25, 26 läuft, wobei eine der Rollen gleichzeitig als Antriebsrolle 26 dient. Diese Anordnung eignet sich insbesondere für ein kontinuierliches oder periodisches Bewegen des Reinigungsrakelelements 12 in einer im wesentlichen zur Längserstreckung D des Reinigungsrakelelements 12 parallel verlaufenden Richtung. Bei einer periodischen Bewegung ist die Antriebsrolle 26 im vorliegenden Fall so ausgelegt, dass das Reinigungsrakelelement 12 jeweils ein Stück weiter durch das Rakelbett 13 bewegt wird. Die Beweglichkeit des endlosen Reinigungsrakelelements 12 ist in der Zeichnung durch einen Doppelpfeil angedeutet.

Gemäß Fig. 5 umfasst die erfindungsgemäße Vorrichtung ferner eine Reinigungseinrichtung 27 für das Reinigungsrakelelement 12. Die Reinigungseinrichtung 27 ist in der Ausführungsform nach Fig. 5 an einem unteren Abschnitt des zu einer endlosen Schlaufe ausgebildeten Reinigungsrakelelements 12 angeordnet. Somit wird das Reinigungsrakelelements 12 bei seiner Bewegung gleichzeitig durch die Reinigungseinrichtung 27 geführt und gereinigt. Die Reinigungseinrichtung 27 kann als ein mit einem Reinigungsmittel gefüllter oder durchströmter Behälter oder als Sprüheinrichtung, die das Reinigungsmittel auf das sich bewegende Reinigungsrakelelement 12 sprüht, oder dergleichen ausgebildet sein.

Die Lösungsvarianten nach Fig. 4 und 5 führen zu einer ausgezeichneten Reinigungswirkung, da aufgrund der erfindungsgemäßen Bewegung des Reinigungsrakelelements 12 stets ein anderer Reinigungsrakelelementabschnitt mit der über die Auftragswalze 2 laufenden Materialbahn in Berührung kommt und somit ein kontinuierlicher Abtransport von Verunreinigungen gewährleistet und auch die Möglichkeit einer Zusatzreinigung des Reinigungsrakelelements 12 geschaffen wird.

Fig. 6 zeigt eine vergrößerte Darstellung des Bereiches X in Fig. 1 mit einer weiteren Detailvariante des Rakelbetts 13. Wie in der Zeichnung zu erkennen, besitzt das Rakelbett 13 hierbei an seiner der Auftragswalze 2 zugewandten Seite eine rinnenartige Flüssigkeitskammer 28, in die das seilartige Reinigungsrakelelement 12 teilweise hineinragt. Zwei Nasen 28.1 und 28.2 der Flüssigkeitskammer 28 hintergreifen den größten Durchmesser des Reinigungsrakelelements 12, so dass sich dieses nicht ungewollt verschieben oder übermäßig aus der Flüssigkeitskammer 28 herausdrücken kann. Zur Erzeugung eines hydrostatischen Drucks in der Flüssigkeitskammer 28 ist bei der erfindungsgemäße Vorrichtung eine geeignete, mit der Flüssigkeitskammer 28 des Rakelbetts 13 korrespondierende Druckerzeugungseinrichtung vorgesehen. Diese ist in der Zeichnung nicht dargestellt. Zur Vermeidung von übermäßigen Druckverlusten in der Flüssigkeitskammer 28 ist bei dieser Ausführungsform vorzugsweise ein Rakelbett 13 zu verwenden, dass nicht in eine Vielzahl von Sektionen eingeteilt oder lediglich mit vergleichsweise kleinen Durchtrittsöffnungen für das flüssige oder pastöse Medium ausgestattet ist.

Der Vorteil der Ausgestaltungsmerkmale nach Fig. 6 liegt primär darin, dass auch bei einer Abnutzung des Reinigungsrakelelements 12 dieses aufgrund der Druckbeaufschlagung der Flüssigkeitskammer 28 des Rakelbetts 13 stets sicher und passgenau gegen die Auftragswalze 2 gedrückt wird.

Gemäß einer weiteren, in den Zeichnungen nicht dargestellten Ausführungsform ist vorgesehen, das Rakelbett 13 des Reinigungsrakelelements 12 nicht in die oben beschriebenen Sektionen 13.1 bis 13.n zu unterteilen, sondern als geschlossenes Überlaufwehr auszubilden, wobei das Reinigungsrakelelement 12 nur knapp an der Walze 2 anliegt und eine Teilmenge des flüssigen oder pastösen Mediums über einen kleinen Spalt von etwa 0 bis 1 mm zwischen Reinigungsrakelelement 12 und Auftragswalze 2 zu der Rücklaufrinne 16 überströmen kann. Dieser Spalt, d.h. der Abstand der zur Auftragswalze 2 weisenden Seite des Reinigungsrakelelements 12 zur Oberfläche der Walze 2, ist vorzugsweise einstellbar. Diese Ausführungsmerkmale gestatten auf vorteilhafte Weise sowohl eine effektive Reinigungswirkung durch das Reinigungsrakelelement 12 als auch gleichzeitig eine Überlaufregelung des flüssigen oder pastösen Mediums.

Die oben beschriebenen Ausführungsformen der erfindungsgemäßen Vorrichtung und des erfindungsgemäßen Verfahrens stellen lediglich Beispiele dar. Insbesondere die im Zusammenhang mit der Vorrichtung genannten Abmessungen können je nach Anwendungsfall erheblich variieren. Auch sind anstelle der oben beschriebenen Bewegungseinrichtungen zum erfindungsgemäßen Bewegen des Reinigungsrakelelements 12 beliebig andere geeignete Mittel denkbar, zum Beispiel solche, die die gewünschte Bewegung über einen Hebelmechanismus, Exzenter, hydraulisch, pneumatisch, über einen Elektromotor, wie etwa einen Schrittmotor, oder dergleichen realisieren. Auch eine Kombination von oszillierenden, schrittweisen oder periodischen oder anderen Bewegungen des Reinigungsrakelelements 12 in einer im Wesentlichen zur Längserstreckung D des Reinigungsrakelelements 12 parallel verlaufenden Richtung ist möglich.

Wird das Reinigungsrakelelement 12 bandartig ausgebildet, kann dieses Reinigungsrakelelementband ebenso durch Verbinden von mehreren nebeneinandergelegten seilartigen Reinigungsrakelelementteilen, die einen runden, quadratischen oder rechteckigen Querschnitt oder dergleichen besitzen, hergestellt sein. Das vollständige Reinigungsrakelelement kann zudem andere, als die im Rahmen der Beschreibung genannte Querschnittsformen aufweisen.

Ferner ist es im Sinne der Erfindung denkbar, das Reinigungsrakelelement mit weiteren Profilierungen auszustatten, die mit bestimmten Antriebs- oder Bewegungsmechanismen der Vorrichtung korrespondieren, etwa eine zusätzliche zahnartige oder keilriemenartige Profilierung, die mit einem geeigneten Zahnrad oder einer Keilriemenscheibe oder dergleichen in Eingriff tritt. Diese Profilierung ist vorzugsweise an einer Seite des Reinigungsrakelelements anzubringen, die nicht über die Materialbahn bzw. die Walze streift.

Bezugszeichen in den Patentansprüchen, der Beschreibung und den Zeichnungen dienen lediglich dem besseren Verständnis der Erfindung und sollen den Schutzumfang nicht einschränken.

### Bezugszeichenliste

### Es bezeichnen:

- 1: Auftragswerk
- 2: Auftragswalze
- 3: Farbverteilkanal
- 4: Düse
- 5: Auftragskammer
- 6: Auftragsrakel
- 7: Reinigungsrakel
- 8: Rakelstab von 6
- 9: Rakelbett von 8
- 10: Leiste
- 11: Verstelleinrichtung
- 12: Reinigungsrakelelement von 7
- 12.1: schwammartiges, elastisches Material
- 12.2: Trägermaterial
- 12.3: Verlängerungen von 12
- 13: Rakelbett von 12
- 13.1 - 13.n: Sektionen von 13
- 14: Haltesteg
- 15: Düsenklappe
- 16: Rücklaufrinne
- 16a: Ausgang von 16
- 16b: Drucksteigerungspumpe
- 17: Luftgrenzschichtschaber
- 18: Kante von 17
- 19: Öffnungen/Kanäle
- 20: Zuführleitung
- 21: Endbeschläge von 12
- 22: Zwischenräume
- 23: Oberflächenbereich von 2
- 24: Spuleneinrichtungen
- 25: Umlenkrollen
- 26: Antriebsrolle
- 27: Reinigungseinrichtung
- 28: Flüssigkeitskammer
- 28.1, 28.2: Nasen

- D: Längserstreckung von 12
- M: flüssiges oder pastöses Medium
- P: Drehrichtung der Auftragswalze 2

## Patentansprüche

1. Vorrichtung zum Auftragen eines flüssigen oder pastösen Mediums auf eine laufende Materialbahn, insbesondere aus Papier oder Karton, mit mindestens einem Auftragswerk (1) für das flüssige oder pastöse Medium, umfassend
- eine dem Auftragswerk (1) zugeordnete Walze (2) zur Aufnahme des flüssigen oder pastösen Mediums bei indirektem Auftrag oder zum Führen der Materialbahn bei direktem Auftrag,
- eine Auftragsrakel (6), und
- eine entgegen der Drehrichtung (P) der Walze (2) im Abstand zur Auftragsrakel (6) angeordnete Reinigungsrakel (7), die mit der Auftragsrakel (6) eine Auftragskammer (5) für das flüssige oder pastöse Medium begrenzt und die ein sich über die Breite der Materialbahn erstreckendes und in einem Rakelbett (13) angeordnetes Reinigungsrakelelement (12) aufweist, welches in einer zu seiner Längserstreckung (D) im Wesentlichen parallel verlaufenden Richtung beweglich angeordnet ist.

2. Vorrichtung nach Anspruch 1, **dadurch gekennzeichnet, dass** diese des Weiteren wenigstens eine Bewegungseinrichtung (24, 26) zum Bewegen des Reinigungsrakelelements (12) in der zu seiner Längserstreckung (D) im Wesentlichen parallel verlaufenden Richtung umfasst.

3. Vorrichtung nach Anspruch 2, **dadurch gekennzeichnet, dass** die Bewegungseinrichtung (24, 26) eine Bewegungseinrichtung zum kontinuierlichen und/oder diskontinuierlichen Bewegen des Reinigungsrakelelements (12) in der zu seiner Längserstreckung (D) im Wesentlichen parallel verlaufenden Richtung ist.

4. Vorrichtung nach Anspruch 2 oder 3, **dadurch gekennzeichnet, dass** die Bewegungseinrichtung (24, 26) eine Bewegungseinrichtung zum periodischen, oszillierenden und/oder schrittweisen Bewegen des Reinigungsrakelelements (12) in der zu seiner Längserstreckung (D) im Wesentlichen parallel verlaufenden Richtung ist.

5. Vorrichtung nach einem oder mehreren der vorhergenannten Ansprüche, **dadurch gekennzeichnet, dass** das Reinigungsrakelelement (12) um seine Längsachse drehfest oder drehbar angeordnet ist.

6. Vorrichtung nach einem oder mehreren der vorhergenannten Ansprüche, **dadurch gekennzeichnet, dass** das Reinigungsrakelelement (12) einen im Wesentlichen kreisförmigen Querschnitt besitzt.

7. Vorrichtung nach einem oder mehreren der vorhergenannten Ansprüche, **dadurch gekennzeichnet, dass** das Reinigungsrakelelement (12) seilartig oder bandartig ausgebildet ist.

8. Vorrichtung nach Anspruch 7, **dadurch gekennzeichnet, dass** das seil- oder bandartige Reinigungsrakelelement (12) einen geschlagenen oder geflochtenen Aufbau besitzt.

9. Vorrichtung nach einem oder mehreren der vorhergenannten Ansprüche, **dadurch gekennzeichnet, dass** das Reinigungsrakelelement (12) an mindestens einem seiner beiden stirnseitigen Enden eine sich in Längsrichtung des Reinigungsrakelelements erstreckende Verlängerung (12.3; 21) aufweist.

10. Vorrichtung nach einem oder mehreren der vorhergenannten Ansprüche, **dadurch gekennzeichnet, dass** die sich in Längsrichtung erstreckenden freien Enden des Reinigungsrakelelements (12) zu einer endlosen Schlaufe zusammengefügt sind.

11. Vorrichtung nach einem oder mehreren der vorhergenannten Ansprüche, **dadurch gekennzeichnet, dass** diese des Weiteren wenigstens eine Spuleneinrichtung (24) umfasst, auf die wenigstens ein Abschnitt (12.3) des Reinigungsrakelelements (12) aufwickelbar ist.

12. Vorrichtung nach einem oder mehreren der vorhergenannten Ansprüche, **dadurch gekennzeichnet, dass** diese des Weiteren wenigstens eine Umlenkeinrichtung (25, 26) für das Reinigungsakelelement (12) umfasst.

13. Vorrichtung nach einem oder mehreren der vorhergenannten Ansprüche, **dadurch gekennzeichnet, dass** das Reinigungsrakelelement (12) zumindest teilweise aus einem elastischen Material (12.1) mit einem Elastizitätsmodul von kleiner gleich 40000 N/mm² besteht.

14. Vorrichtung nach Anspruch 13, **dadurch gekennzeichnet, dass** das elastische Material ein schwammartiges Material (12.1) ist.

15. Vorrichtung nach Anspruch 13 oder 14, **dadurch gekennzeichnet, dass** das elastische Material (12.1) mit einem im Wesentlichen unelastischen Trägermaterial (12.2) verbunden ist.

16. Vorrichtung nach einem oder mehreren der vorhergenannten Ansprüche, **dadurch gekennzeichnet, dass** das Rakelbett (13) der Reinigungsrakel (7) über seine Länge in mehrere durch wenigstens einen Zwischenraum (22) voneinander beabstandete Sektionen (13.1 bis 13.n) unterteilt ist, wobei der wenigstens eine Zwischenraum (22) eine Überströmöffnung (19) für das flüssige oder pastöse Medium bildet.

17. Vorrichtung nach einem oder mehreren der vorhergenannten Ansprüche, **dadurch gekennzeichnet, dass** das Rakelbett (13) des Reinigungsrakelelements (12) mindestens eine Flüssigkeitskammer (28) besitzt, in die das Reinigungsrakelelement (12) zumindest teilweise hineinragt.

18. Vorrichtung nach Anspruch 17, **dadurch gekennzeichnet, dass** diese des Weiteren wenigstens eine mit der Flüssigkeitskammer (28) korrespondierende Druckerzeugungseinrichtung umfasst.

19. Vorrichtung nach einem oder mehreren der vorhergenannten Ansprüche, **dadurch gekennzeichnet, dass** diese des Weiteren wenigstens eine Reinigungseinrichtung (27) für das Reinigungsrakelelement (12) umfasst.

20. Vorrichtung nach einem oder mehreren der vorhergenannten Ansprüche, **dadurch gekennzeichnet, dass** die Reinigungsrakel (7) als Überlaufwehr ausgebildet ist, das einen Spalt zur Walze (2) bildet, so dass das flüssige oder pastöse Medium zwischen der Reinigungsrakel (7) und der Walze (2) hindurchtreten kann.

21. Vorrichtung nach einem oder mehreren der vorhergenannten Ansprüche, **dadurch gekennzeichnet, dass** der Abstand der zur Walze (2) weisende Seite des Reinigungsrakelelements (12) zur Oberfläche der Walze (2) in einem Bereich von 0 bis 1 mm einstellbar ist.

22. Vorrichtung nach einem oder mehreren der vorhergenannten Ansprüche, **dadurch gekennzeichnet, dass** das von einer elastischen Halterung (14) getragene Rakelbett (13) der Reinigungsrakel (7) für das flüssige oder pastöse Medium undurchlässig ausgebildet ist.

## Claims

1. Apparatus for applying a liquid or pasty medium to a moving web, especially a paper or board web, having at least one applicator unit (1) for the liquid or pasty medium, comprising
- a roll (2) assigned to the applicator unit (1) to pick up the liquid or pasty medium in the case of indirect application or to carry the web in the case of direct application,
- an application doctor (6), and
- a cleaning doctor (7) which is arranged counter to the direction of rotation (P) of the roll (2) at a distance from the application doctor (6) and which, with the application doctor (6), bounds an application chamber (5) for the liquid or pasty medium and which has a cleaning doctor element (12) that extends over the width of the material web and is arranged in a doctor bed (13), the said element being arranged such that it is mobile in a direction running substantially parallel to its longitudinal extent (D).

2. Apparatus according to Claim 1, **characterized in that** this further comprises at least one movement device (24, 26) for moving the cleaning doctor element (12) in the direction extending substantially parallel to its longitudinal extent (D).

3. Apparatus according to Claim 2, **characterized in that** the movement device (24, 26) is a movement device for the continuous and/or discontinuous movement of the cleaning doctor element (12) in the direction running substantially parallel to its longitudinal extent (D).

4. Apparatus according to Claim 2 or 3, **characterized in that** the movement device (24, 26) is a movement device for the periodic, oscillating and/or stepwise movement of the cleaning doctor element (12) in the direction extending substantially parallel to its longitudinal extent (D).

5. Apparatus according to one or more of the preceding claims, **characterized in that** the cleaning doctor element (12) is arranged such that it is rotationally fixed or can rotate about its longitudinal axis.

6. Apparatus according to one or more of the preceding claims, **characterized in that** the cleaning doctor element (12) has a substantially circular cross section.

7. Apparatus according to one or more of the preceding claims, **characterized in that** the cleaning doctor element (12) is formed in the manner of a rope or tape.

8. Apparatus according to Claim 7, **characterized in that** the rope-like or tape-like cleaning doctor element (12) has a laid or braided construction.

9. Device according to one or more of the preceding claims, **characterized in that** the cleaning doctor element (12) has, at at least one of its two ends, an extension (12.3; 21) extending in the longitudinal direction of the cleaning doctor element.

10. Apparatus according to one or more of the preceding claims, **characterized in that** the free ends of the cleaning doctor element (12), extending in the longitudinal direction, are joined together to form an endless loop.

11. Apparatus according to one or more of the preceding claims, **characterized in that** this further comprises a spool device (24), on which at least one portion (12.3) of the cleaning doctor element (12) can be wound up.

12. Apparatus according to one or more of the preceding claims, **characterized in that** this further comprises at least one deflection device (25, 26) for the cleaning doctor element (12).

13. Apparatus according to one or more of the preceding claims, **characterized in that** the cleaning doctor element (12) consists, at least in part, of a resilient material (12.1) with a modulus of elasticity of less than or equal to 40000 N/mm².

14. Apparatus according to Claim 13, **characterized in that** the resilient material is a sponge-like material (12.1).

15. Apparatus according to Claim 13 or 14, **characterized in that** the resilient material (12.1) is joined to a substantially non-resilient carrier material (12.2).

16. Apparatus according to one or more of the preceding claims, **characterized in that** the doctor bed (13) of the cleaning doctor (7) is subdivided over its length into a plurality of sections (13.1 to 13.n) spaced apart from one another by at least one interspace (22), the at least one interspace (22) forming an overflow opening (19) for the liquid or pasty medium.

17. Apparatus according to one or more of the preceding claims, **characterized in that** the doctor bed (13) of the cleaning doctor element (12) has at least one liquid chamber (28) at least partly projects.

18. Apparatus according to Claim 17, **characterized in that** this further comprises at least one pressure generating device communicating with the liquid chamber (28).

19. Apparatus according to one or more of the preceding claims, **characterized in that** this further comprises at least one cleaning device (27) for the cleaning doctor element (12).

20. Apparatus according to one or more of the preceding claims, **characterized in that** the cleaning doctor (7) is constructed as an overflow weir, which forms a gap with respect to the roll (2), so that the liquid or pasty medium can pass through between the cleaning doctor (7) and the roll (2).

21. Apparatus according to one or more of the preceding claims, **characterized in that** the distance between that side of the cleaning doctor element (12) which points towards the roll (2) and the surface of the roll (2) can be adjusted in a range from 0 to 1 mm.

22. Apparatus according to one or more of the preceding claims, **characterized in that** the doctor bed (13) of the cleaning doctor (7) for the liquid or pasty medium, carried by a resilient holder (14), is designed to be impermeable.

## Revendications

1. Dispositif pour l'application d'un fluide liquide ou pâteux sur une bande de matière en mouvement, en particulier en papier ou en carton, avec au moins un dispositif d'application (1) pour le fluide liquide ou pâteux, comprenant
- un rouleau (2) associé au dispositif d'application (1) destiné à recevoir le fluide liquide ou pâteux pour une application indirecte ou destiné à guider la bande de matière pour une application directe,
- une racle d'application (6), et
- une racle de nettoyage (7) disposée à distance de la racle de dépôt (6) en sens contraire au sens de rotation (P) du rouleau (2), qui délimite avec la racle de dépôt (6) une chambre d'application (5) pour le fluide liquide ou pâteux et qui présente un élément de racle de nettoyage (12) s'étendant sur la largeur de la bande de matière et disposé dans un banc de racle (13), qui est disposé de façon mobile dans une direction sensiblement parallèle à sa dimension longitudinale (D).

2. Dispositif suivant la revendication 1, **caractérisé en ce que** celui-ci comprend en outre au moins un dispositif de mouvement (24, 26) pour déplacer l'élément de racle de nettoyage (12) dans la direction sensiblement parallèle à sa dimension longitudinale (D).

3. Dispositif suivant la revendication 2, **caractérisé en ce que** le dispositif de mouvement (24, 26) est un dispositif de mouvement pour le déplacement continu et/ou discontinu de l'élément de racle de nettoyage (12) dans la direction sensiblement parallèle à sa dimension longitudinale (D).

4. Dispositif suivant la revendication 2 ou 3, **caractérisé en ce que** le dispositif de mouvement (24, 26) est un dispositif de mouvement pour le déplacement périodique, oscillant et/ou pas à pas de l'élément de racle de nettoyage (12) dans la direction sensiblement parallèle à sa dimension longitudinale (D).

5. Dispositif suivant une ou plusieurs des revendications précédentes, **caractérisé en ce que** l'élément de racle de nettoyage (12) est disposé de façon fixe ou pivotante autour de son axe longitudinal.

6. Dispositif suivant une ou plusieurs des revendications précédentes, **caractérisé en ce que** l'élément de racle de nettoyage (12) présente une section transversale sensiblement circulaire.

7. Dispositif suivant une ou plusieurs des revendications précédentes, **caractérisé en ce que** l'élément de racle de nettoyage (12) a la forme d'un câble ou d'une bande.

8. Dispositif suivant la revendication 7, **caractérisé en ce que** l'élément de racle de nettoyage (12) en forme de câble ou de bande présente une structure de commettage ou de tressage.

9. Dispositif suivant une ou plusieurs des revendications précédentes, **caractérisé en ce que** l'élément de racle de nettoyage (12) présente à au moins un de ses deux bouts d'extrémité un prolongement (12.3; 21) s'étendant dans la direction longitudinale de l'élément de racle de nettoyage.

10. Dispositif suivant une ou plusieurs des revendications précédentes, **caractérisé en ce que** les extrémités libres de l'élément de racle de nettoyage (12), qui s'étendent en direction longitudinale, sont réunies en une boucle sans fin.

11. Dispositif suivant une ou plusieurs des revendications précédentes, **caractérisé en ce que** celui-ci comprend en outre au moins un dispositif de bobinage (24), sur lequel au moins une portion (12.3) de l'élément de racle de nettoyage (12) peut être enroulée.

12. Dispositif suivant une ou plusieurs des revendications précédentes, **caractérisé en ce que** celui-ci comprend en outre au moins un dispositif de déviation (25, 26) pour l'élément de racle de nettoyage (12).

13. Dispositif suivant une ou plusieurs des revendications précédentes, **caractérisé en ce que** l'élément de racle de nettoyage (12) se compose au moins en partie d'une matière élastique (12.1) avec un module d'élasticité inférieur ou égal à 40 000 N/mm².

14. Dispositif suivant la revendication 13, **caractérisé en ce que** la matière élastique est une matière de type spongieux (12.1).

15. Dispositif suivant la revendication 13 ou 14, **caractérisé en ce que** la matière élastique (12.1) est assemblée à une matière de support (12.2) sensiblement inélastique.

16. Dispositif suivant une ou plusieurs des revendications précédentes, **caractérisé en ce que** le banc de racle (13) de la racle de nettoyage (7) est divisé sur sa longueur en plusieurs sections (13.1 à 13.n) écartées l'une de l'autre par au moins un espace intermédiaire (22), dans lequel l'au moins un espace intermédiaire (22) forme une ouverture de trop-plein (19) pour le fluide liquide ou pâteux.

17. Dispositif suivant une ou plusieurs des revendications précédentes, **caractérisé en ce que** le banc de racle (13) de l'élément de racle de nettoyage (12) comporte au moins une chambre de liquide (28), dans laquelle l'élément de racle de nettoyage (12) pénètre au moins en partie.

18. Dispositif suivant la revendication 17, **caractérisé en ce que** celui-ci comprend en outre au moins un dispositif de production de pression communiquant avec la chambre de liquide (28).

19. Dispositif suivant une ou plusieurs des revendications précédentes, **caractérisé en ce que** celui-ci comprend en outre au moins un dispositif de nettoyage (27) pour l'élément de racle de nettoyage (12).

20. Dispositif suivant une ou plusieurs des revendications précédentes, **caractérisé en ce que** la racle de nettoyage (7) est configurée comme un déversoir à débordement, qui forme une fente avec le rouleau (2), de telle manière que le fluide liquide ou pâteux puisse circuler entre la racle de nettoyage (7) et le rouleau (2).

21. Dispositif suivant une ou plusieurs des revendications précédentes, **caractérisé en ce que** la distance entre le côté de l'élément de racle de nettoyage (12) tourné vers le rouleau (2) et la surface du rouleau (2) est réglable dans un domaine de 0 à 1 mm.

22. Dispositif suivant une ou plusieurs des revendications précédentes, **caractérisé en ce que** le banc de racle (13) de la racle de nettoyage (7) supporté par un support élastique (14) est rendu imperméable au fluide liquide ou pãteux.
